# EUROPÄISCHE PATENTSCHRIFT

(11) **EP 2 476 810 B1**
(45) Veröffentlichungstag und Bekanntmachung des Hinweises auf die Patenterteilung: **13.08.2014**
(21) Anmeldenummer: 12151302.2
(22) Anmeldetag: 16.01.2012
(51) Int. Cl.: E04C 3/09, E04C 3/04, E04F 13/08, E04B 1/76

(54) **Aufdopplungsprofil**
Doubling profile
Profil de doublement

(30) Priorität: 17.01.2011 DE 202011000117 U
(43) Veröffentlichungstag der Anmeldung: 18.07.2012
(73) Patentinhaber: Protektorwerk Florenz Maisch GmbH & Co. KG, 76571 Gaggenau (DE)
(72) Erfinder: Hertweck, Theo, 76532 Baden-Baden (Haueneberstein) (DE); Studniorz, Thilo, 09306 Rochlitz (DE); Waibel, Martin, 76571 Gaggenau (DE)
(74) Vertreter: Geitz Truckenmüller Lucht

(56) Entgegenhaltungen:
- EP-A2- 1 793 057
- WO-A1-03/047850
- WO-A2-2006/044924

## Beschreibung

Die Erfindung betrifft ein Aufdopplungsprofil zur - gemäß der Dicke des jeweils eingesetzten Wärmestoffs - bedarfsweisen Erhöhung der Träger eines Tragwerks, insbesondere der Dachsparren eines Dachstuhls oder der Dachbalken eines Flachdachs, mit einem im Wesentlichen L-förmigen oder im Wesentlichen U-förmigen Querschnitt, bei dem ein zur Befestigung an einem Träger vorgesehenen Montagesteg und ein diesen Träger zumindest teilweise untergreifenden Beplankungsflansch, an dem eine Decken- oder Wandverkleidung befestigbar ist, wobei dieser Montagesteg und der Beplankungsflansch unter Einschluss eines zumindest annähernd rechten Winkels angeordnet sind, wobei an der dem Montagesteg abgewandten Stirnseite des Beplankungsflanschs ein, sich vorzugsweise zu dessen Offenseite hin verjüngendes, Trogprofil derart angeformt ist, dass die dem Tragwerk abgewandte Offenseite des Trogprofils zumindest im Wesentlichen plan mit der Unterkante des Beplankungsflanschs (4) abschließt.

Ein solches Aufdopplungsprofil ist etwa aus der deutschen Patentanmeldung DE 10 2005 060 643 A1 wie auch aus der EP 1 793 057 A2 vorbekannt.

Grundsätzlich ist es schon seit längerem bekannt, im Baubereich vorgeformte Winkelprofile einzusetzen, die mit einer Vielzahl von Bohrungen und/oder Langlöchern unterschiedlicher Ausrichtung versehen sind, um Eckverbindungen herzustellen oder auszusteifen. Nur beispielhaft sei in diesem Zusammenhang auf ein aus der US-Patentschrift US 3,250,051 vorbekanntes Profil verwiesen.

Im Rahmen der heutigen modernen Bautätigkeit, ist es unerlässlich, die Dachkonstruktion von Ein- und Mehrfamilienhäusern mit einer entsprechenden Wärmedämmung zu versehen. Hierzu wird schon in der Planungsphase der jeweilige Wärmedämmbedarf des entsprechenden Bauwerks ermittelt, ein Wärmedämmstoff ausgewählt und die erforderliche Dicke des Wärmedämmstoffs mit üblichen Berechnungsprogrammen berechnet. Dabei ist die Dicke des Wärmedämmstoffs ebenso von der Dachkonstruktion, wie von der geplanten Nutzung des Gebäudes und einer ganzen Reihe weiterer Umstände abhängig. Nicht zuletzt ist der Wunsch des Bauherren nach dem einzusetzenden Wärmedämmstoff zu berücksichtigen.

Im Ergebnis steht jedenfalls die Art des einzusetzenden Wärmedämmstoffs insbesondere aber auch die Dicke des jeweils einzusetzenden Wärmedämmstoffs fest. Üblicherweise wird der Wärmedämmstoff dann beim Aufbau der Dachkonstruktion in den Bereich zwischen dem Dachsparren bzw. Dachbalken verbracht und mit einer auf die Unterseite der Dachbalken aufgenagelten oder sonstig befestigten Dampfbremsfolie oder einer sonstigen Membran raumseitig abgeschlossen.

Im Rahmen der Projektierung und Bauplanung ist dabei darauf zu achten, dass folglich der Querschnitt der eingesetzten Dachsparren bzw. Dachbalken nicht nur in Abhängigkeit von der jeweiligen Traglast, sondern auch abhängig von der Dicke des benötigten Wärmedämmstoffs gewählt wird. Dies ist aber eine an sich unsinnige Vorgabe, da die Dachbalken bzw. Dachsparren mit Abstand der hochwertigste und damit teuerste Bestandteil beim Aufbau eines Dachstuhls sind, so dass die Dimensionierung des Tragwerks in Abhängigkeit von der Dicke des Wärmedämmstoffs schon aus Kostengründen nicht unbedingt sinnvoll erscheint.

Ein anderes Problem besteht darin, dass wiederum in Abhängigkeit vom Gewicht der Dachkonstruktion die übrige Tragkonstruktion des Gebäudes, also etwa die Dimensionierung der tragenden Wände gewählt werden muss. Die Verbreiterung des Dachtragwerks ist also mit erheblichen Folgekosten durch das ganze Gebäude hindurch verbunden.

Das aus der DE 10 2005 060 643 A1 vorbekannte Aufdopplungsprofil betrifft ein im Wesentlichen im Querschnitt L-förmiges Profil, wobei ein Montagesteg und ein Beplankungsflansch, die untereinander zumindest annähernd einen rechten Winkel einschließen, sich zu dem fraglichen L-förmigen Querschnitt ergänzen. Dabei wird das fragliche Aufdopplungsprofil über den Montagesteg derart mit den Trägern eines Tragwerks verbunden, dass der Beplankungsflansch beabstandet, vorzugsweise unterhalb der Träger, diese Träger zumindest abschnittsweise untergreift. Die in den Abständen der Träger in entsprechenden Abständen angeordneten Beplankungsflansche bilden somit im Ergebnis eine unterhalb der Unterkante der Träger angeordnete Befestigungsebene. Die Montagestege selbst stellen dabei eine Verbreiterung der Träger dar. Im Ergebnis ist also der Aufnahmeraum für eine etwaige Wärmedämmung zwischen einer Dachunterfläche und einer Befestigungsebene, für einen hierdurch etwa an der Raumdecke entstehenden Zwischenraum, durch die Befestigung der Aufdopplungsprofile an dem Tragwerk zumindest um den Abstand zwischen Beplankungsflansch und Unterkante des Tragwerks vergrößert. Es ist also möglich, durch die Verwendung des Aufdopplungsprofils eine Wärmedämmung größerer Dicke in den vorstehend definierten und erfindungsgemäß vergrößerten Aufnahmeraum einzubringen.

Zusätzlich ist der Beplankungsflansch des vorbekannten Aufdopplungsprofil mit einer Befestigungsvorrichtung versehen, um nach der Montage der Wärmedämmung eine die Wärmedämmung raumseitig abschließende Dampfbremsfolie oder sonstige Membran zumindest vorläufig festzulegen.

Hierzu ist der Beplankungsflansch an der von dem Montagesteg abgewandten Seite mit einem nach unten offenen Trogprofil versehen. Das fragliche Trogprofil kann dazu benutzt werden, die zum raumseitigen Abschluss der Wärmedämmung üblicherweise eingesetzte Dampfbremsfolie oder eine sonstige Membran einzubringen. Hierzu kann ein an sich bekanntes Kederprofil in das Trogprofil unter Zwischenlage der Dampfbremsfolie eingeschoben werden. Hierdurch wird eine erste Verklemmung der Dampfbremsfolie bewirkt. Der Beplankungsflansch dient also zunächst der einfachen und sinnvollen Befestigung der Dampfbremsfolie bzw. einer sonstigen Membran unterhalb der in den Zwischenraum zwischen Dachsparren und dem erfindungsgemäßen Aufdopplungsprofil eingebrachten Wärmedämmung.

Es ist ferner aus der WO 03/047850 A1 vorbekannt, eine Dampfbremsfolie mittels eines speziellen Klebebandes mit der Oberseite eines Stahlprofiltrapezdaches zu verkleben.

Ausgehend von diesem Stand der Technik liegt der Erfindung die Aufgabe zu Grunde, das vorbekannte Aufdopplungsprofil hinsichtlich der Befestigungsmöglichkeiten für die Dampfbremsfolie oder eine sonstige Membran zu verbessern.

Die erfindungsgemäße Aufgabe wird dadurch gelöst, dass der Befestigungsflansch und/oder das Trogprofil mit wenigstens einer Befestigungsvorrichtung zur Befestigung der an den Beplankungsflansch zu befestigenden Dampfbremsfolie oder einer sonstigen Membran mittels Tackern versehen ist. Im Stand der Technik war vorgesehen worden, das Trogprofil zur Befestigung der Dampfbremsfolie mittels eines Kederprofils zu nutzen. In der Praxis hat sich jedoch gezeigt, dass die Befestigungsmethoden mittels Tackern eine höhere Akzeptanz besitzen, möglicherweise weil sie einfach eher den in diesem Zusammenhang üblichen Befestigungen entsprechen. Es wird daher als vorteilhaft angesehen, wenn das Trogprofil und/oder der Befestigungsflansch mit einer Befestigungsvorrichtung versehen sind, die es ermöglicht, die Dampfbremsfolie oder Membran in der genannten und gewohnten Form befestigen.

Konkret ist dies dadurch realisiert, dass der Beplankungsflansch so perforiert ist, dass die Dampfbremsfolie oder eine sonstige Membran einfach mit einem Tacker befestigt werden kann. Hierbei dringen die Befestigungsschenkel der U-förmigen Halteklammern bei Einsatz eines herkömmlichen Tackers durch die entsprechend engmaschige Perforation des Befestigungsschenkels und sorgen so für eine schnelle und einfache Befestigung der Dampfbremsfolie an dem Befestigungsflansch.

Die Perforation des Beplankungsflansches kann nach vollständiger Herstellung des erfindungsgemäßen Aufdopplungsprofils einfach dadurch realisiert werden, dass über den Beplankungsflansch eine entsprechende Stiftrolle zur Perforation des Beplankungsflansches gezogen wird oder aber umgekehrt, der Beplankungsflansch über eine entsprechende Stiftrolle während oder im Anschluss an den Herstellungsprozess geführt wird. Die Abstände der zur Perforation des Beplankungsflansches an der Stiftrolle angeordneten Stifte sind dabei dem üblichen Abstand der Befestigungsschenkeln von Halteklammern, wie sie mit Tackern befestigt werden, entsprechend dimensioniert.

In alternativer Ausgestaltung kann der Beplankungsflansch auch mit einem Kunststoffbett überzogen sein. Das Kunststoffbett dient ebenfalls zur Befestigung der Dampfbremsfolie oder einer sonstigen Membran mittels Tackern, wobei die Halteklammern eines üblichen Tackers in einfacher Weise in dem Kunststoffbett verklammert werden können und somit eine Dampfbremsfolie oder eine sonstige Membran unproblematisch durch Tackern an dem entsprechend bezogenen Beplankungsflansch befestigt werden kann.

In ergänzender oder alternativer Ausführung kann auch in das an den Beplankungsflansch angeformte Trogprofil eine Kunststoffleiste eingezogen sein. Die Kunststoffleiste erfüllt im Wesentlichen die Funktion des vorstehend beschriebenen Kunststoffbettes, nämlich derart, dass die Dampfbremsfolie oder eine sonstige Membran derart befestigt werden kann, dass die Dampfbremsfolie oder Membran an der in das Trogprofil eingeführten Kunststoffleiste mittels Tackern befestigt werden. Hierzu werden die entsprechenden Halteklammern des Tackers unter Zwischenlage der Dampfbremsfolie oder der sonstigen Membran mit der Kunststoffleiste verklammert. Idealerweise schließt die Kunststoffleiste plan mit dem Beplankungsflansch ab.

Zusätzlich kann der Beplankungsflansch als solcher oder die in das Trogprofil eingezogene Kunststoffleiste oder aber auch das den Beplankungsflansch überziehende Kunststoffbett mit einer Doppelklebebandschicht bezogen sein, so dass die Dampfbremsfolie oder eine sonstige Membran einfach mit der Doppelklebebandschicht verklebt werden können und so mit der hier erforderlichen Festigkeit befestigt sind. Die Doppelklebebandschicht kann auch gleichzeitig die Kunststoffleiste und den Beplankungsflansch überziehen oder nur eine der beiden Bestandteile des Aufdopplungsprofils. Die Breite der Schicht der Dampfbremsfolie kann auch in Abhängigkeit vom Eigengewicht der zu befestigenden Dampfbremsfolie bzw. Membran oder auch dem Abstand zwischen den einzelnen Aufdopplungsprofilen und dem insoweit resultierenden Haltegewicht gewählt werden.

Eine weitere Montagehilfe für die in diesen Zwischenraum einzubringende Wärmedämmung ergibt sich dadurch, dass der Übergangsbereich zwischen Montagesteg und Beplankungsflansch nicht etwa rechtwinklig angeformt ist, sondern vielmehr mit einer Ausbuchtung versehen ist, die bei bestimmungsgemäßer Montage in Richtung der einzubringenden Wärmedämmung etwas oberhalb der Befestigungsebene vorspringt. Hierdurch ergibt sich eine erste Befestigung der einzubringenden Wärmedämmung in dem Zwischenraum. Ein weiterer Vorteil der Ausbuchtung und damit des Verzichts auf den rechten Winkel zwischen Montagesteg und Beplankungsflansch besteht darin, dass an dieser Stelle eine scharfe Kante vermieden ist und somit die Bearbeitung der Aufdopplungsprofile mit deutlich reduziertem Verletzungsrisiko möglich ist. Der Einsatz von derart scharfen Übergän-

### BEZUGSZEICHENLISTE

- 1: Aufdopplungsprofil
- 2: Montagesteg
- 3: Ausbuchtung
- 4: Beplankungsflansch
- 5: Montagelochung
- 6: Langloch
- 7: Trogprofil
- 8: Kunststoffleiste
- 9: Kunststoffbett
- 10: Außenkante
- 11: Umkantung
- 12: Kederprofil
- 13: Aufkantung
- 14: Aufsteckprofil
- 15: Halbkreisprofil
- 16: Kunststoffpropfen 18 Perforation
- 20: Klemmprofil
- 21: Halteabschnitt
- 22: Haltesteg
- 23: Klappkante
- 24: Befestigungsabschnitt
- 25: Justierlasche
- 26: Befestigungskante
- 27: Montageschraube
- 30: Dachsparren
- 31: Aufnahmeraum
- 32: Wärmedämmung
- 33: Befestigungsebene
- 34: Dampfbremsfolie
- 35: Metall- oder Holzunterkonstruktion
- 36: Gipskartonplatte

## Patentansprüche

1. Aufdopplungsprofil zur - gemäß der Dicke des jeweils eingesetzten Wärmestoffs - bedarfsweisen Erhöhung der Träger eines Tragwerks, insbesondere der Dachsparren (30) eines Dachstuhls oder der Dachbalken eines Flachdachs, mit einem im Wesentlichen L-förmigen oder im Wesentlichen U-förmigen Querschnitt, bei dem ein zur Befestigung an einem Träger vorgesehener Montagesteg (2) und ein diesen Träger zumindest teilweise untergreifender Beplankungsflansch (4) angeformt ist, an dem eine Decken- oder Wandverkleidung befestigbar ist, wobei dieser Montagesteg (2) und der Beplankungsflansch (4) unter Einschluss eines zumindest annähernd rechten Winkels angeordnet sind, wobei an der dem Montagesteg (2) abgewandten Stirnseite des Beplankungsflanschs (4) ein, sich vorzugsweise zu dessen Offenseite hin verjüngendes, Trogprofil (7) derart angeformt ist, dass die dem Tragwerk abgewandte Offenseite des Trogprofils (7) zumindest im Wesentlichen plan mit der Unterkante des Beplankungsflanschs (4) abschließt, **dadurch gekennzeichnet, dass** der Beplankungsflansch (4) und/oder das Trogprofil (7) mit wenigstens einer Befestigungsvorrichtung zur Befestigung einer an den Beplankungsflansch (4) zu befestigenden Dampfbremsfolie (34) oder einer sonstigen Membran mittels Tackern versehen ist, wobei der Beplankungsflansch (4) derart perforiert ist, dass die Dampfbremsfolie (34) oder eine sonstige Membran mittels Tackern derart befestigbar ist, dass die Befestigungsschenkel der U-förmigen Halteklammern eines Tackers unter Ausnutzung der Perforation den Beplankungsflansch (4) bestimmungsgemäß durchdringen.

2. Aufdopplungsprofil nach Anspruch 1, **dadurch gekennzeichnet, dass** der Beplankungsflansch (4) nach Herstellung des Aufdopplungsprofils zur Herstellung der Perforation mittels einer Stiftrolle perforierbar ist.

3. Aufdopplungsprofil nach Anspruch 1, **dadurch gekennzeichnet, dass** der Beplankungsflansch (4) mit einem Kunststoffbett überzogen ist.

4. Aufdopplungsprofil nach einem oder mehreren der vorhergehenden Ansprüche 1 bis 3, **dadurch gekennzeichnet, dass** in das Trogprofil (7) eine Kunststoffleiste eingezogen ist, vorzugsweise derart, dass die Kunststoffleiste plan mit der Befestigungsebene des Beplankungsflansches (4) abschließt.

5. Aufdopplungsprofil nach einem oder mehreren der vorhergehenden Ansprüche 1 bis 4, **dadurch gekennzeichnet, dass** der Beplankungsflansch (4) als solcher oder das den Beplankungsflansch (4) übergreifende Kunststoffbett und/oder die in das Trogprofil (7) eingezogene Kunststoffleiste mit einer Doppelklebebandschicht überzogen ist.

6. Aufdopplungsprofil nach einem oder mehreren der vorhergehenden Ansprüche, **dadurch gekennzeichnet, dass** im Übergangsbereich von dem Montagesteg (2) zum Beplankungsflansch (4) jeweils eine Ausbuchtung (3) derart angeformt ist, dass an den Beplankungsflansch (4) ein um die Breite der Ausbuchtung (3) über die gedachte Verlängerung des Montagestegs (2) in Richtung des Beplankungsflanschs (4) vorspringender Überstand angeformt ist.

7. Aufdopplungsprofil nach einem der vorhergehenden Ansprüche, **dadurch gekennzeichnet, dass** der Montagesteg (2) mit einer von Vielzahl von, vorzugsweise in unterschiedlicher Höhe, über den Montagesteg (2) verteilt angeordneten Montagelochungen (5) versehen ist.

8. Aufdopplungsprofil nach Anspruch 7, **dadurch gekennzeichnet, dass** zusätzlich zu den Montagelochungen (5) Langlöcher (6), deren Längserstreckung vorzugsweise im rechten Winkel zur Längserstreckung des Montagestegs (2) verläuft, über die Längserstreckung des Montagestegs (2) verteilt und jeweils beabstandet voneinander angeordnet sind.

9. Aufdopplungsprofil nach einem der vorhergehenden Ansprüche, **dadurch gekennzeichnet, dass** in den Montagesteg (2) Justierlaschen (25) derart ausgestanzt sind, dass die Justierlaschen (25), mit Ausnahme einer jeweils an dem vom Beplankungsflansch (4) abgewandten Ende der Justierlasche (25) angeordneten Befestigungskante (26), vollständig ausgeschnitten und jeweils ebenfalls mit wenigstens einer Montagelochung (5') versehen sind.

10. Aufdopplungsprofil nach Anspruch 9, **dadurch gekennzeichnet, dass** die Justierlaschen (25) jeweils um die Befestigungskante (26) herum zumindest nahezu vollständig derart abklappbar sind, dass hierdurch eine effektive Verbreiterung des Montagestegs (2) bewirkt ist.

11. Aufdopplungsprofil nach einem der vorhergehenden Ansprüche, **dadurch gekennzeichnet, dass** vorzugsweise in den dem Beplankungsflansch (4) zugewandten Halteabschnitt (21) des Montagestegs (2) Haltestege (22) derart eingearbeitet sind, dass die Haltestege (22) jeweils vorzugsweise in Form eines Langlochs (6), dessen Längserstreckung zumindest im Wesentlichen in Längsrichtung des Montagestegs (2) verläuft, mit Ausnahme einer dem Beplankungsflansch (4) zugewandten Seite des Haltestegs (22) angeordneten Klappkante (23), vollständig ausgeschnitten sind und überdies Klappkanten (23) derart aus dem Montagesteg (2) herausklappbar sind, dass bei bestimmungsgemäßer Montage des Aufdopplungsprofils (1) die Haltestege (22) in Richtung einer angrenzenden Wärmedämmung (32) vorspringen.

12. Aufdopplungsprofil nach Anspruch 11, **dadurch gekennzeichnet, dass** die Haltestege (22) über die Breite des Montagestegs (2) beabstandet voneinander, vorzugsweise einander höhenversetzt, angeordnet sind.

## Claims

1. A doubling profile for - according to the thickness of the respective thermal insulation used - elevating the girder of a supporting structure as needed, in particular the rafters (30) of a roof truss or the roof beams of a flat roof, having a substantially L-shaped or substantially U-shaped cross-section, to which an installation web (2) provided for fastening on a girder and a planking flange (4) is formed, which at least partially engages below this girder, and on which a ceiling or wall paneling is fastenable, wherein this installation web (2) and the planking flange (4) are arranged while enclosing an at least approximately right angle, wherein a trough profile (7), which preferably tapers toward its open side, is shaped onto the end face of the planking flange (4) facing away from the installation web (2) such that the open side of the trough profile (7) facing away from the supporting structure terminates substantially planar with the lower edge of the planking flange (4), **characterized in that** the planking flange (4) and/or the trough profile (7) is provided with at least one fastening device for fastening a vapor barrier film (34), which is to be fastened on the planking flange (4), or another membrane by means of stapling, wherein the planking flange (4) is perforated such that the vapor barrier film (34) or another membrane is fastenable by means of stapling such that the fastening legs of the U-shaped retaining clamps of a staple penetrate the planking flange (4) as intended while utilizing the perforation.

2. The doubling profile according to Claim 1, **characterized in that** the planking flange (4), after production of the doubling profile, can be perforated by means of a pin roll to produce the perforation.

3. The doubling profile according to Claim 1, **characterized in that** the planking flange (4) is coated using a plastic bed.

4. The doubling profile according to one or more of preceding Claims 1 to 3, **characterized in that** a plastic strip is drawn into the trough profile (7), preferably such that the plastic strip terminates flush with the fastening plane of the planking flange (4).

5. The doubling profile according to one or more of preceding Claims 1 to 4, **characterized in that** the planking flange (4) per se or the plastic bed, which encompasses the planking flange (4), and/or the plastic strip, which is drawn into the trough profile (7), is coated using a double adhesive tape layer.

6. The doubling profile according to one or more of the preceding claims, **characterized in that**, in the transition region from the installation web (2) to the planking flange (4), respectively a bulge (3) is formed such that a protrusion, which projects by the width of the bulge (3) beyond the imaginary extension of the installation web (2) in the direction of the planking flange (4), is formed on the planking flange (4).

7. The doubling profile according to one of the preceding claims, **characterized in that** the installation web (2) is provided with a plurality of installation holes (5), which are distributed, preferably at different heights, over the installation web (2).

8. The doubling profile according to Claim 7, **characterized in that**, in addition to the installation holes (5), oblong holes (6), the longitudinal extension of which preferably extends at a right angle to the longitudinal extension of the installation web (2), are arranged distributed over the longitudinal extension of the installation web (2) and respectively spaced apart from one another.

9. The doubling profile according to one of the preceding claims, **characterized in that** adjustment tabs (25) are punched out in the installation web (2) such that the adjustment tabs (25), with the exception of a respective fastening edge (26) arranged on the end of the adjustment tab (25) facing away from the planking flange (4), are completely cut out and are also each provided with at least one installation hole (5').

10. The doubling profile according to Claim 9, **characterized in that** the adjustment tabs (25) can each be folded nearly completely about the fastening edge (26) such that an effective widening of the installation web (2) is caused in this way.

11. The doubling profile according to one of the preceding claims, **characterized in that** retaining webs (22) are incorporated, preferably in the retaining section (21) of the installation web (2) facing toward the planking flange (4), such that the retaining webs (22), respectively preferably in the form of an oblong hole (6), the longitudinal extension of which extends at least essentially in the longitudinal direction of the installation web (2), are completely cut out, with the exception of a folding edge (23), which is arranged on the side of the retaining web (22) facing toward the planking flange (4), and can be folded over these folding edges (23) out of the installation web (2) such that upon the intended installation of the doubling profile (1), the holding profiles (22) project in the direction of adjoining thermal insulation (32).

12. The doubling profile according to Claim 11, **characterized in that** the retaining webs (22) are arranged spaced apart from one another, preferably offset in height to one another, over the width of the installation web (2).

## Revendications

1. Profilé de doublage destiné à augmenter en cas de besoin, selon l'épaisseur de l'isolant thermique respectivement utilisé, les supports d'une structure portante, en particulier des chevrons (30) d'une charpente de comble ou des entraits d'un toit plat, avec une section transversale essentiellement en forme de L ou essentiellement en forme de U, dans lequel une barrette de montage (2) conçue pour le montage sur un support et une bride de bardage (4) se mettant au moins partiellement en prise sous ce support sont montées, sur laquelle peut être fixé un habillage de plafond ou de mur, cette barrette de montage (2) et la bride de bardage (4) étant disposées en formant un angle au moins approximativement droit, un profilé en auge (7) resserré de préférence vers sa face ouverte étant formé sur la face d'extrémité de la bride de bardage (4) tournée à l'opposé de la barrette de montage (2), de telle manière que la face ouverte du profilé en auge (7) tournée à l'opposé de la structure portante affleure au moins essentiellement dans le même plan que le bord inférieur de la bride de bardage (4), **caractérisé en ce que** la bride de bardage (4) et/ou le profilé en auge (7) sont munis d'au moins un dispositif de fixation pour la fixation d'un film pare-vapeur (34) ou autre membrane à fixer sur la bride de bardage (4) au moyen d'agrafes, la bride de bardage (4) étant perforée de telle manière que le film pare-vapeur (34) ou autre membrane puisse être fixé au moyen d'agrafes de telle manière que les bras de fixation de l'étrier de maintien en forme de U d'une agrafe traversent de la manière prévue la bride de bardage (4) en tirant parti des perforations.

2. Profilé de doublage selon la revendication 1, **caractérisé en ce que** la bride de bardage (4) peut être perforée au moyen d'un rouleau à pointes après la fabrication du profilé de doublage pour fabriquer les perforations.

3. Profilé de doublage selon la revendication 1, **caractérisé en ce que** la bride de bardage (4) est recouverte d'un lit de matière plastique.

4. Profilé de doublage selon une ou plusieurs des revendications 1 à 3, **caractérisé en ce qu'**une bande de matière plastique est étirée dans le profilé en auge (7), de préférence de telle manière que la bande de matière plastique affleure avec le plan de fixation de la bride de bardage (4).

5. Profilé de doublage selon une ou plusieurs des revendications 1 à 4, **caractérisé en ce que** la bride de bardage (4) en tant que telle ou le lit de matière plastique recouvrant la bride de bardage (4) et/ou la bande de matière plastique étirée dans le profilé en auge (7) sont recouverts d'une couche d'adhésif double face.

6. Profilé de doublage selon une ou plusieurs des revendications précédentes, **caractérisé en ce qu'**un creux (3) est formé dans la zone de transition entre la barrette de montage (2) et la bride de bardage (4), de telle manière que soit formée sur la bride de bardage (4) un excédent dépassant de la largeur du creux (3) au-delà du prolongement imaginaire de la barrette de montage (2) en direction de la bride de bardage (4).

7. Profilé de doublage selon l'une des revendications précédentes, **caractérisé en ce que** la barrette de montage (2) est munie d'une pluralité de perçages de montage (5) répartis, de préférence à une hauteur différente, sur la barrette de montage (2).

8. Profilé de doublage selon la revendication 7, **caractérisé en ce qu'**outre les perçages de montage (5), des trous oblongs (6), dont l'étendue longitudinale est de préférence perpendiculaire à l'étendue longitudinale de la barrette de montage (2), sont répartis sur l'étendue longitudinale de la barrette de montage (2) à distance les uns des autres.

9. Profilé de doublage selon l'une des revendications précédentes, **caractérisé en ce que** des pattes d'ajustement (25) sont découpées à l'emporte-pièce dans la barrette de montage (2) de telle manière que les pattes d'ajustement (25), à l'exception d'un bord de fixation (26) disposé à l'extrémité de la patte d'ajustement (25) opposée à la bride de bardage (4), soient complètement découpées et munies également chacune d'au moins un perçage de montage (5').

10. Profilé de doublage selon la revendication 9, **caractérisé en ce que** les pattes d'ajustement (25) peuvent être au moins presque complètement rabattues autour du bord de fixation (26), de façon à réaliser ainsi un élargissement effectif de la barrette de montage (2).

11. Profilé de doublage selon une ou plusieurs des revendications précédentes, **caractérisé en ce que** des barrettes de maintien (22) sont formées dans la partie de maintien (21) de la barrette de montage (2), de préférence orientée vers la bride de bardage (4), de telle manière que les barrettes de maintien (22) soient découpées chacune de préférence sous la forme d'un trou oblong (6) dont l'étendue longitudinale est orientée sensiblement dans le sens de la longueur de la barrette de montage (2), à l'exception d'un bord de pliage (23) disposé sur le côté de la barrette de maintien (22) orienté vers la bride de bardage (4) et que des bords de pliage (23) puissent en outre être rabattus à partir de la barrette de montage (2) de telle manière que lorsque le profilé de doublage (1) est monté comme il se doit, les barrettes de maintien (22) dépassent en direction d'une isolation thermique (32) contiguë.

12. Profilé de doublage selon la revendication 11, **caractérisé en ce que** les barrettes de maintien (22) sont disposées sur la largeur de la barrette de montage (2) à distance les unes des autres, de préférence décalées en hauteur les unes par rapport aux autres.
